# EUROPÄISCHE PATENTSCHRIFT

(11) **EP 1 966 022 B1**
(45) Veröffentlichungstag und Bekanntmachung des Hinweises auf die Patenterteilung: **07.05.2014**
(21) Anmeldenummer: 06841596.7
(22) Anmeldetag: 22.12.2006
(51) Int. Cl.: B61D 17/10, B61D 19/02, B61D 23/00

(54) **UMRÜSTBARES SCHIENENFAHRZEUG**
CONVERTIBLE RAIL VEHICLE
VEHICULE FERROVIAIRE TRANSFORMABLE

(30) Priorität: 23.12.2005 DE 102005062623
(43) Veröffentlichungstag der Anmeldung: 10.09.2008
(73) Patentinhaber: Bombardier Transportation GmbH, 10785 Berlin (DE)
(72) Erfinder: BENDER, Beate, 10997 Berlin (DE); VOGEL, Guido, 12589 Berlin (DE); OTT, Andreas, 12489 Berlin (DE)
(74) Vertreter: Cohausz & Florack
(86) Internationale Anmeldenummer: PCT/EP2006/070168
(87) Internationale Veröffentlichungsnummer: WO 2007/074145

(56) Entgegenhaltungen:
- DE-A1- 10 243 609
- DE-U1- 9 421 209
- US-A1- 2005 076 804

## Beschreibung

Die vorliegende Erfindung betrifft ein Schienenfahrzeug mit einem Wagenkasten, der einen Innenraum mit einem Fußboden und wenigstens eine Einstiegstür aufweist, wobei der Innenraum einen Reisebereich und einen Einstiegsbereich aufweist, die Einstiegstür im Einstiegsbereich angeordnet ist, der Fußboden im Reisebereich ein erstes Niveau aufweist und im Bereich der Einstiegstür ein zweites Niveau aufweist, das von dem ersten Niveau verschieden ist, wobei das zweite Niveau ein erstes Standardeinstiegsniveau für einen im Wesentlichen stufenfreien Einstieg von einem ersten Standardbahnsteigniveau ist und wenigstens eine Übergangsvorrichtung vorgesehen ist, welche zumindest einen Teil des Niveauübergangs von dem ersten Niveau zu dem zweiten Niveau herstellt. Sie betrifft weiterhin einen Umrüstsatz für ein Schienenfahrzeug, ein Verfahren zum Umrüsten eines Schienenfahrzeugs sowie eine Verwendung eines Schienenfahrzeugs.

Heutige Schienenfahrzeuge sind in der Regel auf einen bestimmten Einsatzzweck hin ausgelegt und entsprechend unterschiedlich konstruiert. So unterscheidet sich ein Fahrzeug für den Hochgeschwindigkeits-Fernverkehr natürlich erheblich von einem Fahrzeug für Regionalverkehr oder für den Öffentlichen Personennahverkehr. Aber auch zwischen den Fahrzeugen für den Regionalverkehr bzw. Pendlerverkehr und für den Öffentlichen Personennahverkehr in Städten bestehen erhebliche konstruktive Unterschiede. Dabei gibt es je nach Streckennetz auch unter den Fahrzeugen für den Regionalverkehr bzw. Pendlerverkehr Unterschiede.

Dies rührt unter anderem von den unterschiedlichen Standardbahnsteigniveaus (d.h. Bahnsteighöhe über der Schienenoberkante) her, die bei den Bahnsteigen für das betreffende Streckennetz vorhanden sind. Zwar ist in der Regel nur eine bestimmte Anzahl von Standardbahnsteigniveaus vorhanden. Während bei einem Streckennetz aber nur ein erstes Standardbahnsteigniveau zu bedienen ist, ist bei einem anderen Streckennetz auch oder ausschließlich ein anderes, zweites Standardbahnsteigniveau zu bedienen.

Endet beispielsweise ein Transportvertrag für einen Schienenfahrzeugbetreiber für ein bestimmtes Streckennetz, so kann er die Fahrzeuge, deren Lebensdauer häufig erst zu einem geringen Teil ausgeschöpft ist, in der Regel nur wieder auf einem Streckennetz einsetzen, welches das gleiche Standardbahnsteigniveau aufweist wie das vorherige Streckennetz. Ist ein neuer Vertrag für ein solches Streckennetz nicht verfügbar, müssen die Fahrzeuge ungenutzt bleiben, was natürlich unter wirtschaftlichen Gesichtspunkten äußerst nachteilig ist.

Für Streckennetze mit zwei unterschiedlichen Standardbahnsteigniveaus ist es beispielsweise aus der DE 102 43 609 A1 bekannt, gattungsgemäße Schienenfahrzeuge mit Einstiegen in einem Niederflurbereich und Einstiegen in einem Hochflurbereich einzusetzen, wobei der Fußboden im Niederflurbereich und der Fußboden im Hochflurbereich jeweils für einen nahezu stufenlosen Einstieg an das jeweilige Standardbahnsteigniveau angepasst sind. Solche Fahrzeuge können zwar auch auf Streckennetzen mit nur einem einzigen Standardbahnsteigniveau eingesetzt werden, durch die dann aber weitgehend ungenutzten oder schlechter zu nutzenden Türen für das nicht vorhandene Standardbahnsteigniveau geht jedoch unnötig Transportkapazität verloren sodass eine solche Lösung aus wirtschaftlichen Gründen nicht wünschenswert erscheint. Zudem ist bei den Türen für das nicht vorhandene Standardbahnsteigniveau ein schlechterer Fahrgastfluss sowie ein erhöhtes Unfallrisiko gegeben, sodass eine solche Lösung auch aus sicherheitstechnischen Gründen nicht wünschenswert erscheint.

Ähnliche Nachteile weist das aus der DE 94 21 209 U1 bekannte Fahrzeug auf, bei dem ein Niederflur-Einstiegsbereich zum stufenlosen Einstieg bei einem ersten Standardbahnsteigniveau ausgebildet ist, während in diesem Niederflur-Einstiegsbereich bei dem nächsthöheren zweiten Standardbahnsteigniveau eine Stufe zu überwinden ist. Ein Hochflur-Einstiegsbereich ist so gestaltet, dass bei dem ersten Standardbahnsteigniveau zwei Stufe zu überwinden sind, während bei dem zweiten Standardbahnsteigniveau immerhin noch eine Stufe zu überwinden ist.

Der vorliegenden Erfindung liegt daher die Aufgabe zu Grunde, ein Schienenfahrzeug, einen Umrüstsatz für ein Schienenfahrzeug sowie ein Verfahren zum Umrüsten eines Schienenfahrzeugs der eingangs genannten Art zur Verfügung zu stellen, welches bzw. welcher die oben genannten Nachteile nicht oder zumindest in geringerem Maße aufweist und insbesondere auf einfache Weise einen wirtschaftlichen Einsatz des Schienenfahrzeugs unter variablen Einsatzbedingungen über seine Lebensdauer ermöglicht.

Die vorliegende Erfindung löst diese Aufgabe mit einem Schienenfahrzeug gemäß Anspruch 1 sowie der Verwendung dieses Schienenfahrzeugs gemäß Anspruch 33. Sie löst diese Aufgabe weiterhin mit einem Umrüstsatz für ein Schienenfahrzeug gemäß Anspruch 16. Sie löst diese Aufgabe weiterhin mit einem Verfahren zum Umrüsten eines Schienenfahrzeugs gemäß Anspruch 24.

Der vorliegenden Erfindung liegt die technische Lehre zu Grunde, dass man auf einfache Weise einen wirtschaftlichen Einsatz des Schienenfahrzeugs unter variablen Einsatzbedingungen über seine Lebensdauer ermöglicht, wenn der Fußboden im Reisebereich des Fahrzeugs ein erstes Niveau aufweist, das auf einem Zwischenniveau zwischen den Standardeinstiegsniveaus für zwei unmittelbar benachbarte Standardbahnsteigniveaus liegt. Hierdurch ist es in einfacher Weise möglich, das Fahrzeug mit vergleichsweise geringem Aufwand an unterschiedliche Standardbahnsteigniveaus anzupassen. Zwar muss in jedem Einsatzfall, d.h. in jeder Rüstsituation des Fahrzeugs, ein bestimmter Höhenunterschied zwischen dem jeweiligen Standardeinstiegsniveau und dem Zwischenniveau des Reisebereichs überwunden werden. Wegen der Lage des Zwischenniveaus zwischen den beiden Standardeinstiegsniveaus fällt dieser zu überwindende Höhenunterschied jedoch jeweils vergleichsweise gering aus, sodass er in beiden Fällen mit relativ einfachen Mitteln und Platz sparend überwunden werden kann. Insbesondere erlaubt der jeweils moderate zu überwindende Höhenunterschied auch auf eng begrenztem Raum eine barrierefreie Gestaltung dieser Übergangsbereiche.

Zum Umrüsten des Fahrzeugs auf eine Rüstsituation mit einem veränderten Standardbahnsteigniveau müssen gegebenenfalls lediglich die Übergangsbereiche modifiziert werden, welche den Höhenunterschied zwischen dem jeweiligen Standardeinstiegsniveau und dem Zwischenniveau des Reisebereichs überwinden. Eine Modifikation des Reisebereichs, beispielsweise ein Umbau der Sitzplätze und gegebenenfalls zugeordneter Einbauten (z.B. Tische, Gepäckablagen etc.) ist nicht erforderlich. Ebenso können Serviceeinrichtungen wie Toiletten etc., die von dem Zwischenniveau aus zugänglich sind, unverändert bleiben. Bei besonders günstigen Varianten der Erfindung sind die für die Umrüstung zu modifizierenden Teile des Fahrzeugs als austauschbare Module gestaltet, sodass ein schnelles, kostengünstiges Umrüsten mit geringen Ausfallzeiten möglich ist.

Gemäß einem ersten Aspekt der Erfindung ist daher ein Schienenfahrzeug mit einem Wagenkasten vorgesehen, der einen Innenraum mit einem Fußboden und wenigstens eine Einstiegstür aufweist, wobei der Innenraum einen Reisebereich und einen Einstiegsbereich aufweist, die Einstiegstür im Einstiegsbereich angeordnet ist, der Fußboden im Reisebereich ein erstes Niveau aufweist und im Bereich der Einstiegstür ein zweites Niveau aufweist, das von dem ersten Niveau verschieden ist. Das zweite Niveau ist ein erstes Standardeinstiegsniveau für einen im Wesentlichen stufenfreien Einstieg von einem ersten Standardbahnsteigniveau, während das erste Niveau ein Zwischenniveau zwischen dem zweiten Niveau und einem dritten Niveau ist. Das dritte Niveau ist ein zweites Standardeinstiegsniveau für einen im Wesentlichen stufenfreien Einstieg von einem zweiten Standardbahnsteigniveau, wobei das erste Standardbahnsteigniveau dem zweiten Standardbahnsteigniveau unmittelbar benachbart ist.

Das erste Niveau, also das Zwischenniveau des Reisebereichs kann grundsätzlich auf beliebiger Höhe zwischen dem zweiten Niveau und dem dritten Niveau liegen. Dabei kann das Zwischenniveau gegebenenfalls näher an das Standardeinstiegsniveau gelegt werden, das bei Einsatzfällen mit zu erwartendem höherem Fahrgastfluss vorliegt. Ist beispielsweise das eine Standardbahnsteigniveau und damit das Standardeinstiegsniveau dasjenige einer S-Bahn mit hohem Fahrgastvolumen und kurzen Taktzeiten, während das andere Standardbahnsteigniveau dasjenige eines Regionalzuges mit längeren Taktzeiten und/oder geringerem Fahrgastvolumen ist, so kann das Zwischenniveau näher an das Standardeinstiegsniveau für den S-Bahn-Einsatz gelegt werden, da in diesem Einsatzfall dann ein geringerer Höhenunterschied zwischen dem Einstiegsniveau und dem Zwischenniveau zu überwinden ist, wodurch sich der Fahrgastfluss erhöht. den

Bevorzugt liegt das erste Niveau im mittleren Drittel zwischen dem zweiten Niveau und dem dritten Niveau, sodass die Flexibilität für unterschiedliche Einsatzvarianten in beiden Rüstsituationen möglichst weitgehend erhalten bleibt. Vorzugsweise liegt das erste Niveau im Wesentlichen mittig zwischen dem zweiten Niveau und dem dritten Niveau, sodass in beiden Rüstsituationen etwa der gleiche Höhenunterschied zwischen dem Einstiegsniveau und dem Zwischenniveau zu überwinden ist.

Die beiden Standardeinstiegsniveaus können je nach zu bedienendem Streckennetz auf unterschiedlicher Höhe liegen. Besonders vorteilhaft lässt sich die Erfindung einsetzen, wenn das eine der beiden Standardeinstiegsniveaus im Bereich von 590 mm ± 20 mm, insbesondere bei 590 mm, liegt und das andere der beiden Standardeinstiegsniveaus im Bereich von 800 mm ± 20 mm, insbesondere bei 800 mm, liegt. Alternativ kann das eine der beiden Standardeinstiegsniveaus im Bereich von 800 mm ± 20 mm, insbesondere bei 800 mm, liegen und das andere der beiden Standardeinstiegsniveaus im Bereich von 1000 mm ± 20 mm, insbesondere bei 1000 mm, liegen.

Besonders vorteilhaft ist es, wenn das eine der beiden Standardeinstiegsniveaus im Bereich von 590 mm ± 20 mm, insbesondere bei 590 mm, liegt und das andere der beiden Standardeinstiegsniveaus im Bereich von 800 mm ± 20 mm, insbesondere bei 800 mm, liegt und das Zwischenniveau ein erstes Zwischenniveau ist, das im Bereich von 695 mm ± 25 mm, insbesondere im Bereich von 695 mm ± 10 mm, vorzugsweise bei 695 mm, liegt. Alternativ kann das eine der beiden Standardeinstiegsniveaus im Bereich von 800 mm ± 20 mm, insbesondere bei 800 mm, liegen und das andere der beiden Standardeinstiegsniveaus im Bereich von 1000 mm ± 20 mm, insbesondere bei 1000 mm, liegen, wobei das Zwischenniveau dann ein zweites Zwischenniveau ist, das im Bereich von 900 mm ± 25 mm, insbesondere im Bereich von 900 mm ± 10 mm, insbesondere bei 900 mm, liegt. In beiden Fällen ergeben sich besonders günstige Übergangssituationen zwischen dem jeweiligen Einstiegsniveau und dem jeweiligen Zwischenniveau.

Bei besonders variablen Varianten des erfindungsgemäßen Schienenfahrzeugs sind ein erstes Zwischenniveau und ein zweites Zwischenniveau vorgesehen, wobei das erste Zwischenniveau unterhalb des zweiten Zwischenniveaus liegt. Der Wagenkasten ist in einer Rüstsituation über Distanzelemente auf wenigstens einem Fahrwerk so abgestützt, dass der Reisebereich auf dem zweiten Zwischenniveau liegt. Die Distanzelemente sind so ausgebildet, dass der Reisebereich nach einem Entfernen der Distanzelemente auf dem ersten Zwischenniveau liegt. Hiermit kann das Fahrzeug insgesamt auf mindestens drei unterschiedliche Einstiegsniveaus umgerüstet werden, wodurch eine erhebliche Steigerung der Flexibilität über seine Lebensdauer erzielt wird. Es sei hier angemerkt, dass diese Modifizierung der Abstützung des Wagenkastens eine eigenständige Erfindung darstellt, die gegebenenfalls eigenständig, d.h. ohne das Vorsehen eines Zwischenniveaus, schutzfähig ist.

Wie erwähnt lassen sich die erfindungsgemäßen Schienenfahrzeuge grundsätzlich bei beliebigen Standardbahnsteigniveaus einsetzen. Besonders vorteilhafte Lösungen ergeben sich, wenn das eine der beiden Standardbahnsteigniveaus im Bereich von 550 mm ± 20 mm, insbesondere bei 550 mm, liegt und das andere der beiden Standardbahnsteigniveaus im Bereich von 760 mm ± 20 mm, insbesondere bei 760 mm, liegt. Alternativ kann das eine der beiden Standardbahnsteigniveaus im Bereich von 760 mm ± 20 mm, insbesondere bei 760 mm, liegen und das andere der beiden Standardbahnsteigniveaus im Bereich von 960 mm ± 20 mm, insbesondere bei 960 mm, liegen.

Erfindungsgemäß ist wenigstens eine Übergangsvorrichtung vorgesehen, welche zumindest einen Teil des Niveauübergangs von dem ersten Niveau zu dem zweiten Niveau herstellt. Diese Übergangsvorrichtung umfasst vorzugsweise wenigstens eine Rampe und/oder wenigstens eine Stufe.

Vorzugsweise ist wenigstens eine Übergangsvorrichtung im Einstiegsbereich angeordnet. Zusätzlich oder alternativ ist der Reisebereich ausgehend von dem Einstiegsbereich über wenigstens einen Flurbereich zugänglich und wenigstens eine Übergangsvorrichtung in dem Flurbereich angeordnet. Hiermit lassen sich besonders einfach umzurüstende Konfigurationen erzielen. So kann vorgesehen sein, dass wenigstens ein Teil des Fußbodens im Einstiegsbereich, insbesondere der gesamte Fußboden im Einstiegsbereich, und/oder wenigstens ein Teil des Fußbodens im Flurbereich, insbesondere der gesamte Fußboden im Flurbereich, austauschbar ausgebildet ist: Dabei ist nicht zwingend erforderlich, dass die neue Übergangsvorrichtung an der Stelle der bisherigen Übergangsvorrichtung angeordnet wird. So kann beispielsweise in der bisherigen Rüstsituation eine Übergangsvorrichtung im Einstiegsbereich vorgesehen sein, während in der neuen Rüstsituation dann nur noch eine Übergangsvorrichtung im Flurbereich vorgesehen ist und umgekehrt.

Bei dem erfindungsgemäßen Schienenfahrzeug ist entweder vorgesehen, dass die wenigstens eine Übergangsvorrichtung austauschbar ausgebildet ist. Ein besonders einfacher und schneller Umrüstvorgang lässt sich aber auch erzielen, wenn die Übergangsvorrichtung erfindungsgemäß alternativ derart veränderbar ausgebildet ist, dass sie in einem ersten Zustand zumindest einen Teil des Niveauübergangs von dem ersten Niveau zu dem zweiten Niveau herstellt und in einem zweiten Zustand zumindest einen Teil des Niveauübergangs von dem ersten Niveau zu einem dritten Niveau herstellt. So kann die Übergangsvorrichtung beispielsweise eine von einer ersten Stellung in eine zweite Stellung klappbare und in der jeweiligen Stellung verriegelbare Rampe sein.

Bei besonders vorteilhaften Varianten des erfindungsgemäßen Schienenfahrzeugs ist vorgesehen, dass auch Lage und/oder Anzahl der Einstiegsbereiche modifiziert werden kann, wodurch eine besonders hohe Flexibilität des Fahrzeugs gegeben ist. Vorzugsweise weist der Reisebereich daher wenigstens einen Umrüstbereich auf, der zur Umrüstung zum Einstiegsbereich vorbereitet ist. Bevorzugt ist hierzu vorgesehen, dass der Wagenkasten im Umrüstbereich ein Seitenwandmodul aufweist, der Wagenkasten und/oder das Seitenwandmodul zum Austausch des Seitenwandmoduls gegen ein Einstiegstürmodul vorbereitet sind sowie wenigstens ein Teil des Fußbodens im Umrüstbereich, insbesondere der gesamte Fußboden im Umrüstbereich, austauschbar ausgebildet ist.

Das erfindungsgemäße Schienenfahrzeug kann im Reisebereich beliebig ausgestattet sein. Bevorzugt ist der Reisebereich mit Sitzen und/oder Gepäckablagen ausgestattet.

Die vorliegende Erfindung betrifft weiterhin einen Umrüstsatz zur Umrüstung eines Schienenfahrzeugs mit einem erfindungsgemäßen Schienenfahrzeug mit wenigstens einem einen Teil des Fußbodens des Schienenfahrzeugs bildenden Austauschmodul und wenigstens einem Umrüstmodul, das zur Bildung eines Teils des Fußbodens des Schienenfahrzeugs ausgebildet ist, wobei das Austauschmodul gegen das Umrüstmodul austauschbar ist. Hiermit lassen sich die oben beschriebenen Varianten und Vorteile in demselben Maße realisieren, sodass diesbezüglich auf die obigen Erläuterungen verwiesen wird.

Bevorzugt bildet ein erstes Austauschmodul wenigstens eine Übergangsvorrichtung aus, welche zumindest einen Teil des Niveauübergangs von dem ersten Niveau zu dem zweiten Niveau herstellt, und ein erstes Umrüstmodul bildet wenigstens eine Übergangsvorrichtung aus, welche zumindest einen Teil des Niveauübergangs von dem ersten Niveau zu dem dritten Niveau herstellt. Dabei können das erste Austauschmodul und das erste Umrüstmodul an unterschiedlicher Stelle im Wagenkasten eingesetzt werden, d.h. der Niveauübergang kann bei der Umrüstung dann auch an anderer Stelle im Fahrzeug vorgesehen sein. Bevorzugt ist jedoch vorgesehen, dass das erstes Austauschmodul durch das erste Umrüstmodul austauschbar ist.

Ein Austauschmodul kann wenigstens eine Übergangsvorrichtung im Einstiegsbereich ausbilden. Zusätzlich oder alternativ kann der Reisebereich ausgehend von dem Einstiegsbereich über wenigstens einen Flurbereich zugänglich sein und ein Austauschmodul wenigstens eine Übergangsvorrichtung in dem Flurbereich ausbilden. Ebenso kann ein Austauschmodul wenigstens ein Teil des Fußbodens im Einstiegsbereich, insbesondere den gesamten Fußboden im Einstiegsbereich, ausbilden. Zusätzlich oder alternativ kann ein Austauschmodul wenigstens ein Teil des Fußbodens im Flurbereich, insbesondere den gesamten Fußboden im Flurbereich, ausbilden.

Bevorzugt weist der Reisebereich des Schienenfahrzeugs wenigstens einen Umrüstbereich auf, der zur Umrüstung zum Einstiegsbereich vorbereitet ist. Ein Austauschmodul bildet dann das wenigstens einen Teil des Fußbodens im Umrüstbereich, insbesondere den gesamten Fußboden im Umrüstbereich, aus und ein entsprechendes Umrüstmodul bildet dann wenigstens einen Teil eines Fußbodens für einen Einstiegsbereich, insbesondere den gesamten Fußboden für einen Einstiegsbereich, aus und umgekehrt.

Vorzugsweise umfasst der Umrüstsatz ein Einstiegstürmodul und der Wagenkasten weist im Umrüstbereich ein Seitenwandmodul auf, wobei der Wagenkasten und/oder das Seitenwandmodul zum Austausch des Seitenwandmoduls gegen das Einstiegstürmodul vorbereitet sind.

Bevorzugt sind ein erstes Zwischenniveau und ein zweites Zwischenniveau vorgesehen sind, wobei das erste Zwischenniveau unterhalb des zweiten Zwischenniveaus liegt. Weiterhin sind Distanzelemente vorgesehen, über die der Wagenkasten auf wenigstens einem Fahrwerk abstützbar ist, wobei der Reisebereich auf dem zweiten Zwischenniveau liegt, wenn die Distanzelemente zwischen den Wagenkasten und das Fahrwerk eingesetzt sind, und der Reisebereich auf dem ersten Zwischenniveau liegt, wenn die Distanzelemente zwischen dem Wagenkasten dem Fahrwerk entfernt sind.

Die vorliegende Erfindung betrifft weiterhin ein Verfahren zum Umrüsten eines erfindungsgemäßen Schienenfahrzeugs, wobei wenigstens ein Teil des Fußbodens des Schienenfahrzeugs durch den Austausch oder die Veränderung der Übergangsvorrichtung so modifiziert wird, dass an Stelle eines Niveauübergangs von dem ersten Niveau zu dem zweiten Niveau ein Niveauübergang von dem ersten Niveau zu dem dritten Niveau hergestellt ist. Auch hiermit lassen sich die oben beschriebenen Varianten und Vorteile in demselben Maße realisieren, sodass diesbezüglich auf die obigen Erläuterungen verwiesen wird.

Bei vorteilhaften Varianten des erfindungsgemäßen Verfahrens ist vorgesehen, dass wenigstens ein erster Niveauübergangsteil des Fußbodens des Schienenfahrzeugs, der zumindest einen Teil des Niveauübergangs von dem ersten Niveau zu dem zweiten Niveau herstellt, aus dem Schienenfahrzeug entfernt wird und wenigstens ein zweiter Niveauübergangsteil in das Schienenfahrzeug eingesetzt wird, der zumindest einen Teil des Niveauübergangs von dem ersten Niveau zu dem dritten Niveau herstellt. Dabei kann insbesondere vorgesehen sein, dass der erste Niveauübergangsteil durch den zweiten Niveauübergangsteil ausgetauscht wird, dies ist jedoch nicht zwingend notwendig, sondern der Niveauübergang kann dann in den unterschiedlichen Rüstsituationen auch an unterschiedlichen Stellen im Fahrzeug erfolgen.

Es kann vorgesehen sein, dass der erste Niveauübergangsteil wenigstens ein Austauschmodul umfasst und das Austauschmodul gegen ein Umrüstmodul des zweiten Niveauübergangsteils ausgetauscht wird.

Weiterhin kann vorgesehen sein, dass wenigstens ein erster Niveauübergangsteil im Einstiegsbereich entfernt, insbesondere ausgetauscht, wird und/oder der Reisebereich ausgehend von dem Einstiegsbereich über wenigstens einen Flurbereich zugänglich ist und wenigstens ein erster Niveauübergangsteil in dem Flurbereich entfernt, insbesondere ausgetauscht, wird. Ebenso kann vorgesehen sein, dass wenigstens ein Teil des Fußbodens im Einstiegsbereich, insbesondere den gesamten Fußboden im Einstiegsbereich, ausgetauscht wird und/oder, wenn der Reisebereich ausgehend von dem Einstiegsbereich über wenigstens einen Flurbereich zugänglich ist, wenigstens ein Teil des Fußbodens im Flurbereich, insbesondere den gesamten Fußboden im Flurbereich, ausgetauscht wird.

Bevorzugt ist vorgesehen, dass der Reisebereich des Schienenfahrzeugs wenigstens einen Umrüstbereich aufweist, der zur Umrüstung zum Einstiegsbereich vorbereitet ist, und wenigstens einen Teil des Fußbodens im Umrüstbereich, insbesondere der gesamte Fußboden im Umrüstbereich, durch wenigstens einen Teil eines Fußbodens für einen Einstiegsbereich, insbesondere durch einen vollständigen Fußboden für einen Einstiegsbereich, ausgetauscht wird und auch umgekehrt. Hiermit ergibt sich die beschriebene vorteilhaft Variationsmöglichkeit der Anzahl und/oder Anordnung der Einstiegsbereiche. Vorzugsweise weist der Wagenkasten dabei im Umrüstbereich ein Seitenwandmodul auf und das Seitenwandmodul wird gegen ein Einstiegstürmodul ausgetauscht.

Bei besonders vorteilhaften, weil einfach zu realisierenden Varianten des erfindungsgemäßen Verfahrens wird ein veränderbarer Teil des Fußbodens von einem ersten Zustand in einen zweiten Zustand gebracht, wobei der veränderbare Teil des Fußbodens in dem ersten Zustand zumindest einen Teil des Niveauübergangs von dem ersten Niveau zu dem zweiten Niveau herstellt und in einem zweiten Zustand zumindest einen Teil des Niveauübergangs von dem ersten Niveau zu dem dritten Niveau herstellt. Dies kann, wie erwähnt, beispielsweise durch eine klappbare Rampe erzielt werden.

Bei vorteilhaften Varianten des erfindungsgemäßen Verfahrens sind ein erstes Zwischenniveau und ein zweites Zwischenniveau vorgesehen, wobei das erste Zwischenniveau unterhalb des zweiten Zwischenniveaus liegt, und es sind weiterhin Distanzelemente vorgesehen sind, über die der Wagenkasten auf wenigstens einem Fahrwerk abstützbar ist, wobei die Distanzelemente zwischen dem Wagenkasten dem Fahrwerk eingesetzt werden, sodass der Reisebereich auf dem zweiten Zwischenniveau liegt, oder die Distanzelemente zwischen dem Wagenkasten dem Fahrwerk entfernt werden, sodass der Reisebereich auf dem ersten Zwischenniveau liegt.

Die vorliegende Erfindung betrifft weiterhin die Verwendung eines erfindungsgemäßen Schienenfahrzeugs auf einem Schienennetz mit wenigstens einem ersten Standardbahnsteigniveau und einem unmittelbar benachbarten zweiten Standardbahnsteigniveau. Bevorzugt liegt das eine der beiden Standardbahnsteigniveaus im Bereich von 550 mm ± 20 mm, insbesondere bei 550 mm, und das andere der beiden Standardbahnsteigniveaus im Bereich von 760 mm ± 20 mm, insbesondere bei 760 mm, oder es liegt das eine der beiden Standardbahnsteigniveaus im Bereich von 760 mm ± 20 mm, insbesondere bei 760 mm, und das andere der beiden Standardbahnsteigniveaus im Bereich von 960 mm ± 20 mm, insbesondere bei 960 mm.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigen:
- Figur 1: einen schematischen Schnitt durch eine bevorzugte Ausführungsform des erfindungsgemäßen Schienenfahrzeugs;
- Figur 2: einen schematischen Schnitt entlang Linie II-II aus Figur 1;
- Figur 3: einen schematischen Schnitt durch eine weitere bevorzugte Ausführungsform des erfindungsgemäßen Schienenfahrzeugs;
- Figur 4: einen schematischen Schnitt entlang Linie II-II aus Figur 3.

### Erstes Ausführungsbeispiel

Im Folgenden wird unter Bezugnahme auf die Figuren 101 und 102 eine erste bevorzugte Ausführungsform des erfindungsgemäßen Schienenfahrzeugs 101 beschrieben. Die Figur 1 zeigt einen schematischen Vertikalschnitt senkrecht zur Längsachse des Schienenfahrzeugs 101 entlang Linie I-I aus Figur 1. Figur 2 zeigt einen schematischen Schnitt durch das Schienenfahrzeug 101 entlang Linie II-II aus Figur 1.

Das Schienenfahrzeug 101 umfasst einen Wagenkasten 102 mit einem Innenraum 103, einem Fußboden 104 und Einstiegstüren 105.1, 105.2. Der Wagenkasten 102 ist über Fahrwerke 106 auf Schienen abgestützt, die eine Schienenoberkante 107 definieren.

Die Einstiegstüren 105.1, 105.2 sind in einem Einstiegsbereich 103.1 des Innenraums 103 angeordnet, der sich über die Breite des Wagenkastens 102 erstreckt. An den Einstiegsbereich 103.1 schließt in Längsrichtung des Wagenkastens 102 ein Reisebereich 103.2 des Innenraums 103 an. Dieser Reisebereich 103.2 erstreckt sich ebenfalls über die Breite des Wagenkastens 102 und in Längsrichtung des Wagenkastens 102 bis hin zu einem weiteren Einstiegsbereich 103.1. Die beiden Einstiegsbereiche 103.1 sind identisch gestaltet.

Das Schienenfahrzeug 101 wird auf einem Streckennetz betrieben, das in unterschiedlichen Teilnetzen zwei unmittelbar benachbarte Standardbahnsteigniveaus BN1 und BN2 über der Schienenoberkante 107 aufweist. Je nach Streckennetz können diese Standardbahnsteigniveaus unterschiedliche Werte aufweisen. Im vorliegenden Beispiel liegt das erste der beiden Standardbahnsteigniveaus bei BN1=550 mm, während das zweite der beiden Standardbahnsteigniveaus bei BN2=760 mm liegt.

Hierbei versteht es sich, dass es sich bei dem Streckennetz beispielsweise um das Streckennetz innerhalb der Grenzen eines bestimmten Staates oder Staatenverbundes handeln kann und dass die Teilnetze nicht notwendigerweise benachbart sein müssen bzw. ein direkter schienengestützter Übergang zwischen diesen Teilnetzen möglich sein muss. Vielmehr kann es sich gegebenenfalls bei einem oder beiden Teilnetzen jeweils um ein für sich vollständig isoliertes Netz handeln.

Um einen im Wesentlichen stufenfreien Einstieg in ein Schienenfahrzeug zu gewährleisten sind in diesem Streckennetz zwei entsprechende benachbarte Standardeinstiegsniveaus EN1 und EN2 (für unverschlissene Räder der Fahrwerke 106) definiert, von denen jeweils eines einem der beiden Standardbahnsteigniveaus BN1 und BN2 zugeordnet ist. Im vorliegenden Beispiel liegt das erste der beiden Standardeinstiegsniveaus bei EN1 =590 mm, während das zweite der beiden Standardeinstiegsniveaus bei EN2=800 mm liegt.

Wie Figur 1 zu entnehmen ist, befindet sich ein Mittelteil 104.1 des Fußbodens 104 im Einstiegsbereich 103.1 sowie der gesamte Teil 104.2 des Fußbodens 104 im Reisebereich 103.2 auf einem ersten Niveau in Form eines ersten Zwischenniveaus Z1 (über der Schienenoberkante 107), welches etwa mittig zwischen einem zweiten Niveau und einem dritten Niveau liegt. Das zweite Niveau ist dabei das erste Standardeinstiegsniveau EN1, während das dritte Niveau das zweite Standardeinstiegsniveau EN2 ist. Das erste Zwischenniveau liegt im vorliegenden Beispiel bei Z1 =695 mm (bei unverschlissenen Rädern der Fahrwerke 106).

Um das Teilnetz mit Bahnsteigen des ersten Standardbahnsteigniveaus BN1 bedienen zu können, ist das Schienenfahrzeug 101 in einer ersten Rüstsituation - die in Figur 1 und 2 in der rechten Fahrzeughälfte 101.1 dargestellt ist - im Einstiegsbereich 103.1 mit einer ersten Übergangseinrichtung in Form einer - in Figur 2 schraffiert dargestellten - ersten Rampe 108.1 versehen. Die erste Rampe 108.1 stellt den Niveauübergang von dem Zwischenniveau ZN1 (erstes Niveau) zu dem ersten Standardeinstiegsniveau EN1 (zweites Niveau) her, das der Fußboden 104 im Bereich der ersten Tür 105.1 aufweist.

In der ersten Rüstsituation ist eine identische erste Rampe 108.1 in der zweiten Fahrzeughälfte 101.2 angeordnet (nicht dargestellt), sodass auf beiden Fahrzeugseiten ein im Wesentlichen stufenfreier Einstieg von dem ersten Standardbahnsteigniveau BN1 möglich ist.

Um ein Teilnetz mit Bahnsteigen des zweiten Standardbahnsteigniveaus BN2 bedienen zu können, ist das Schienenfahrzeug 101 in einer zweiten Rüstsituation - die in Figur 1 in der linken Fahrzeughälfte 101.2 dargestellt ist- im Einstiegsbereich 103.1 mit einer zweiten Übergangseinrichtung in Form einer - in Figur 2 ebenfalls schraffiert dargestellten - zweiten Rampe 108.2 versehen. Die zweite Rampe 108.2 stellt den Niveauübergang von dem Zwischenniveau ZN1 (erstes Niveau) zu dem zweiten Standardeinstiegsniveau EN2 (drittes Niveau) her, das der Fußboden 104 im Bereich der zweiten Tür 105.2 aufweist.

In der zweiten Rüstsituation ist wiederum eine identische zweite Rampe 108.2 in der ersten Fahrzeughälfte 101.1 angeordnet (nicht dargestellt), sodass auf beiden Fahrzeugseiten ein im Wesentlichen stufenfreier Einstieg von dem zweiten Standardbahnsteigniveau BN2 möglich ist.

Um die einfache Umrüstung von der ersten Rüstsituation in die zweite Rüstsituation und umgekehrt zu gewährleisten sind die ersten Rampen 108.1 und die zweiten Rampen 108.2 als gegeneinander austauschbare Module gestaltet, die lösbar an der Bodenstruktur 102.1 1 des Wagenkastens 102 verankert sind. Es müssen zur Umrüstung dann lediglich die aktuell montierten Rampen 108.1 bzw. 108.2 als Austauschmodule entfernt werden und durch die neuen Rampen 108.2 bzw. 108.1 als Umrüstmodule ersetzt werden. Es müssen dann lediglich noch die entsprechenden Türen 105.1 bzw. 105.2 eingesetzt werden. Hiermit ist also ein schnelles, kostengünstiges Umrüsten mit geringen Ausfallzeiten möglich ist.

Bei besonders günstigen Varianten der Erfindung sind die ersten Rampen 108.1 als klappbare und in der jeweiligen Klappstellung am Wagenkasten 102 verankerbare Elemente ausgebildet, wie dies in Figur 1 durch die gestrichelte Kontur 109 angedeutet ist. In diesem Fall ist gegebenenfalls nicht einmal der Austausch der Türen 105.1 erforderlich, sondern es muss lediglich eine entsprechende Blende oder dergleichen in den Spalt 110 eingesetzt werden, der beim Klappen der Rampen 108.1 in die durch die Kontur 109 angedeutete obere Stellung entsteht. Hiermit ist eine besonders schnelle Umrüstung ohne Austausch der Rampen 108.1 möglich.

Im vorliegenden Beispiel haben die Rampen 108.1 bzw. 108.2 einen Neigungswinkel von 106,6° bzw. 106,4°, sodass der Mittelteil 104.1 des Fußbodens 104 auf dem ersten Zwischenniveau Z1 entsteht, der beim Umrüsten unverändert bleibt. Es versteht sich hierbei, dass bei anderen Varianten der Erfindung auch andere Neigungswinkel verwendet werden können. Insbesondere können sich die beiden Rampen in der Fahrzeugmitte treffen. In diesem Fall können beide Rampen auch als ein einziges gemeinsames Austauschmodul gestaltet sein.

Durch ist die Anordnung des Teils 104.2 des Fußbodens 104 im Reisebereich 103.2 auf dem Zwischenniveau ZN1 ist es in einfacher Weise möglich, das Fahrzeug 101 mit vergleichsweise geringem Aufwand an unterschiedliche Standardbahnsteigniveaus anzupassen. Zwar muss in jedem Einsatzfall, d.h. in jeder Rüstsituation des Fahrzeugs, ein bestimmter Höhenunterschied zwischen dem jeweiligen Standardeinstiegsniveau EN1 bzw. EN2und dem Zwischenniveau ZN1 überwunden werden. Wegen der Lage des Zwischenniveaus zwischen den beiden Standardeinstiegsniveaus fällt dieser zu überwindende Höhenunterschied jedoch jeweils vergleichsweise gering aus, sodass er in beiden Fällen mit relativ einfachen Mitteln und Platz sparend überwunden werden kann. Insbesondere erlaubt der jeweils moderate zu überwindende Höhenunterschied auch auf eng begrenztem Raum eine barrierefreie Gestaltung dieser Übergangsbereiche.

Eine Modifikation des Reisebereichs 103.2, beispielsweise ein Umbau der Sitzplätze und gegebenenfalls zugeordneter Einbauten (z.B. Tische, Gepäckablagen etc.) ist nicht erforderlich. Ebenso können Serviceeinrichtungen wie Toiletten etc., die von dem Zwischenniveau ZN1 aus zugänglich sind, unverändert bleiben.

Wie Figur 2 zu entnehmen ist, ist bei dem Schienenfahrzeug 101 vorgesehen, dass auch die Lage und/oder Anzahl der Einstiegsbereiche 103.1 modifiziert werden kann, wodurch eine besonders hohe Flexibilität des Schienenfahrzeugs 101 gegeben ist. Der Reisebereich weist hierzu einen Umrüstbereich 103.3 auf, der zur Umrüstung zum Einstiegsbereich vorbereitet ist. Der Wagenkasten 102 weist im Umrüstbereich 103.3 Seitenwandmodule 102.2 auf, wobei der Wagenkasten 102 und das jeweilige Seitenwandmodul 102.2 zum Austausch des Seitenwandmoduls 102.2 gegen ein Einstiegstürmodul 105.1 bzw. 105.2 vorbereitet sind. Hierzu ist insbesondere vorgesehen, dass die Fensterteilung des Wagenkastens 102 der Türteilung des Wagenkastens 102 entspricht.

Der Teil 104.3 des Fußbodens 104, der im Umrüstbereich angeordnet ist, ist in einem Teil 104.4 und einem Teil 104.5 ebenfalls jeweils von einem austauschbaren Modul ausgebildet, das jeweils durch eine Rampe 108.1 bzw. 108.2 ersetzt werden kann. Ebenso versteht es sich aber, dass bei anderen Varianten der Erfindung gegebenenfalls auch der gesamte Teil 104.3 des Fußbodens 104 ausgetauscht werden kann oder, ähnlich der klappbaren Rampe (Kontur 109) klappbar und verankerbar ausgebildet sein kann.

Wie Figur 1 weiterhin zu entnehmen ist, kann vorgesehen sein, dass - nicht dargestellte - Distanzelemente zwischen den Wagenkasten und das jeweilige Fahrwerk 106 eingefügt werden, sodass der Wagenkasten 102 gegenüber der Schienenoberkante angehoben wird, wie in Figur durch das zweite Schienenoberkantenniveau 107' angedeutet ist.

Ist dies der Fall, liegt der Mittelteil 104.1 des Fußbodens 104 im Einstiegsbereich 103.1 sowie der gesamte Teil 104.2 des Fußbodens 104 im Reisebereich 103.2 dann auf einem zweiten Zwischenniveau Z2 (über der Schienenoberkante 107'), welches dann etwa mittig zwischen einem vierten Niveau und einem fünften Niveau liegt. Das vierte Niveau ist im vorliegenden Beispiel das zweite Standardeinstiegsniveau EN2=800 mm, während das fünfte Niveau ein weiteres Standardeinstiegsniveau EN3=1000 mm ist, dem ein Standardbahnsteigniveau BN3=960 mm zugeordnet ist. Das zweite Zwischenniveau liegt im vorliegenden Beispiel dann bei Z2=900 mm (bei unverschlissenen Rädern der Fahrwerke 106).

Hiermit wird eine besonders flexibles Schienenfahrzeug 101 erzielt, welches mindestens in einfacher Weise für den jeweiligen Betrieb an einem von mindestens drei unterschiedlichen Standardbahnsteigniveaus (BN1, BN2, BN3) umgerüstet werden kann.

Es versteht sich, dass die beiden oben genannten Teilnetze nicht notwendigerweise von demselben Netzbetreiber betrieben werden müssen. Vielmehr ist die vorliegende Erfindung gerade für solche Konstellationen von Vorteil, bei denen unterschiedliche Netzbetreiber unterschiedliche Standardbahnsteigniveaus favorisieren. Endet beispielsweise ein Transportvertrag für einen Schienenfahrzeugbetreiber für ein bestimmtes Teilnetz, das von einem bestimmten Netzbetreiber betrieben wird, so kann der Schienenfahrzeugbetreiber die Fahrzeuge, deren Lebensdauer häufig erst zu einem geringen Teil ausgeschöpft ist, mit der vorliegenden Erfindung problemlos für einen Betrieb in dem anderen Teilnetz umrüsten, das gegebenenfalls von einem anderen Netzbetreiber betrieben wird.

### Zweites Ausführungsbeispiel

Eine weitere vorteilhafte Ausführung des erfindungsgemäßen Schienenfahrzeugs 201 ist in den Figuren 3 und 4 dargestellt. Das Fahrzeug 201 entspricht dabei in seiner grundsätzlichen Gestaltung und Funktionsweise dem Fahrzeug 101 aus Figur 1, sodass hier lediglich auf die Unterscheide eingegangen werden soll. Insbesondere sind gleichartige Bauteile mit Bezugszeichen versehen, die um den Betrag 100 erhöht sind.

Das Schienenfahrzeug 201 umfasst einen Wagenkasten 202 mit einem Innenraum 203, einem Fußboden 204 und Einstiegstüren 205.1, 205.2. Der Wagenkasten 202 ist wiederum über - nicht dargestellte - Fahrwerke auf Schienen abgestützt, die eine Schienenoberkante 207 definieren.

Die Einstiegstüren 205.1 sind in einem Einstiegsbereich 203.1 des Innenraums 203 angeordnet, der sich über die Breite des Wagenkastens 202 erstreckt. An den Einstiegsbereich 203.1 schließt in Längsrichtung des Wagenkastens 202 ein Reisebereich 203.2 des Innenraums 203 an. Dieser Reisebereich 203.2 erstreckt sich ebenfalls über die Breite des Wagenkastens 202 und in Längsrichtung des Wagenkastens 202 bis hin zu einem weiteren Einstiegsbereich 203.1. Die beiden Einstiegsbereiche 203.1 sind identisch gestaltet.

Das Schienenfahrzeug 201 wird auf einem Streckennetz betrieben, das in unterschiedlichen Teilnetzen zwei unmittelbar benachbarte Standardbahnsteigniveaus BN1 und BN2 über der Schienenoberkante 207 aufweist. Je nach Streckennetz können diese Standardbahnsteigniveaus unterschiedliche Werte aufweisen. Im vorliegenden Beispiel liegt das erste der beiden Standardbahnsteigniveaus bei BN1 =550 mm, während das zweite der beiden Standardbahnsteigniveaus bei BN2=760 mm liegt.

Um einen im Wesentlichen stufenfreien Einstieg in ein Schienenfahrzeug zu gewährleisten sind in diesem Streckennetz zwei entsprechende benachbarte Standardeinstiegsniveaus EN1 und EN2 (für unverschlissene Räder der Fahrwerke 206) definiert, von denen jeweils eines einem der beiden Standardbahnsteigniveaus BN1 und BN2 zugeordnet ist. Im vorliegenden Beispiel liegt das erste der beiden Standardeinstiegsniveaus bei EN1=590 mm, während das zweite der beiden Standardeinstiegsniveaus bei EN2=800 mm liegt.

Wie Figur 3 und zu entnehmen ist, befindet sich ein Teil 204.2 des Fußbodens 204 im Reisebereich 203.2 auf einem ersten Niveau in Form eines ersten Zwischenniveaus Z1 (über der Schienenoberkante 207), welches etwa mittig zwischen einem zweiten Niveau und einem dritten Niveau liegt. Das zweite Niveau ist dabei das erste Standardeinstiegsniveau EN1, während das dritte Niveau das zweite Standardeinstiegsniveau EN2 ist. Das erste Zwischenniveau liegt im vorliegenden Beispiel bei Z1=695 mm (bei unverschlissenen Rädern der Fahrwerke 206).

Um das Teilnetz mit Bahnsteigen des ersten Standardbahnsteigniveaus BN1 bedienen zu können, ist das Schienenfahrzeug 201 in einer ersten Rüstsituation - die in Figur 3 dargestellt ist - in zwei Flurbereichen 203.5 mit einer ersten Übergangseinrichtung in Form einer - in Figur 4 schraffiert dargestellten - ersten Rampe 208.1 versehen. Die erste Rampe 208.1 stellt den Niveauübergang von dem Zwischenniveau ZN1 (erstes Niveau) zu dem ersten Standardeinstiegsniveau EN1 (zweites Niveau) her, das der Fußboden 204 im Einstiegsbereich 203.1 durchgehend aufweist, sodass auf beiden Fahrzeugseiten ein im Wesentlichen stufenfreier Einstieg von dem ersten Standardbahnsteigniveau BN1 möglich ist.

Um ein Teilnetz mit Bahnsteigen des zweiten Standardbahnsteigniveaus BN2 bedienen zu können, ist das Schienenfahrzeug 201 in einer zweiten Rüstsituation - die in Figur 3 durch die gestrichelte Kontur 211 angedeutet ist - im Einstiegsbereich 203.1 mit einem Fußbodenmodul ausgerüstet, sodass der Fußboden 204 im Einstiegsbereich 203.1 durchgehend das zweites Standardeinstiegsniveau EN2 (drittes Niveau) aufweist. Folglich ist auf beiden Fahrzeugseiten ein im Wesentlichen stufenfreier Einstieg von dem zweiten Standardbahnsteigniveau BN2 möglich.

In dieser zweiten Rüstsituation ist dann in den zwei Flurbereichen 203.5 jeweils eine Übergangseinrichtung in Form einer zweiten Rampe 208.2 vorgesehen. Die zweite Rampe 208.2 stellt den Niveauübergang von dem Zwischenniveau ZN1 (erstes Niveau) zu dem zweiten Standardeinstiegsniveau EN2 (drittes Niveau) her, das der Fußboden 204 dann im Einstiegsbereich 203.1 aufweist.

Um die einfache Umrüstung von der ersten Rüstsituation in die zweite Rüstsituation und umgekehrt zu gewährleisten sind die ersten Rampen 208.1 und die zweiten Rampen 208.2 als gegeneinander austauschbare Module gestaltet, die lösbar an der Bodenstruktur 202.1 des Wagenkastens 202 verankert sind. Es müssen zur Umrüstung dann lediglich die aktuell montierten Rampen 208.1 bzw. 208.2 als Austauschmodule entfernt werden und durch die neuen Rampen 208.2 bzw. 208.1 als Umrüstmodule ersetzt werden. Es müssen neben den Fußbodenmodulen 211 dann lediglich noch die entsprechenden Türen 205.1 bzw. 205.2 eingesetzt werden. Hiermit ist also ein schnelles, kostengünstiges Umrüsten mit geringen Ausfallzeiten möglich.

Durch ist die Anordnung des Teils 204.2 des Fußbodens 204 im Reisebereich 203.2 auf dem Zwischenniveau ZN1 ist es in einfacher Weise möglich, das Fahrzeug 201 mit vergleichsweise geringem Aufwand an unterschiedliche Standardbahnsteigniveaus anzupassen. Zwar muss in jedem Einsatzfall, d.h. in jeder Rüstsituation des Fahrzeugs, ein bestimmter Höhenunterschied zwischen dem jeweiligen Standardeinstiegsniveau EN1 bzw. EN2und dem Zwischenniveau ZN1 überwunden werden. Wegen der Lage des Zwischenniveaus zwischen den beiden Standardeinstiegsniveaus fällt dieser zu überwindende Höhenunterschied jedoch jeweils vergleichsweise gering aus, sodass er in beiden Fällen mit relativ einfachen Mitteln und Platz sparend überwunden werden kann. Insbesondere erlaubt der jeweils moderate zu überwindende Höhenunterschied auch auf eng begrenztem Raum eine barrierefreie Gestaltung dieser Übergangsbereiche.

Eine Modifikation des Reisebereichs 203.2, beispielsweise ein Umbau der Sitzplätze und gegebenenfalls zugeordneter Einbauten (z.B. Tische, Gepäckablagen etc.) ist nicht erforderlich. Ebenso können Serviceeinrichtungen wie Toiletten etc., die von dem Zwischenniveau ZN1 aus zugänglich sind, unverändert bleiben.

Die vorliegende Erfindung wurde vorstehend anhand von Beispielen mit Rampen als Übergangselemente beschrieben. Es versteht sich jedoch, dass wenigstens eine der beschriebenen Rampen bei anderen Varianten der Erfindung auch durch wenigstens eine Stufe oder Treppe ersetzt werden können.

Bei Varianten des zweiten Ausführungsbeispiels kann der gesamte Flurbereich 203.5 zwischen den Einstiegsbereichen 203.1 ebenfalls aus das Niveau der Einstiegsbereiche 203.1 angehoben bzw. abgesenkt werden, sodass sich jeweils eine Stufe zwischen dem Fußboden des Flurbereichs 203.5 und dem Fußboden des Flurbereichs Reisebereichs unterhalb der Sitze ergibt.

Weiterhin versteht es sich, dass die oben beschriebenen Anordnungen der Rampen und Stufen auch beliebig miteinander kombiniert werden können. Insbesondere kann in einer Rüstsituation eines Fahrzeugs die eine beschriebene Variante gewählt werden, während in einer anderen Rüstsituation des Fahrzeugs die andere beschriebene Variante gewählt wird.

## Patentansprüche

1. Schienenfahrzeug, mit einem Wagenkasten (102; 202), der einen Innenraum (103; 203) mit einem Fußboden (104; 204) und wenigstens eine Einstiegstür (105.1, 105.2; 205.1, 205.2) aufweist, wobei
- der Innenraum (103; 203) einen Reisebereich (103.2; 203.2) und einen Einstiegsbereich (103.1; 203.1) aufweist,
- die Einstiegstür (105.1, 105.2; 205.1, 205.2) im Einstiegsbereich (103.1; 203.1) angeordnet ist,
- der Fußboden (104; 204) im Reisebereich (103.2; 203.2) ein erstes Niveau aufweist und im Bereich der Einstiegstür (105.1, 105.2; 205.1, 205.2) ein zweites Niveau aufweist, das von dem ersten Niveau verschieden ist,
- das zweite Niveau ein erstes Standardeinstiegsniveau (EN1; EN2) für einen im Wesentlichen stufenfreien Einstieg von einem ersten Standardbahnsteigniveau (BN1) ist,
- wenigstens eine Übergangsvorrichtung (108.1, 108.2; 208.1, 208.2) vorgesehen ist, welche zumindest einen Teil des Niveauübergangs von dem ersten Niveau zu dem zweiten Niveau herstellt,
**dadurch gekennzeichnet, dass**
- die Übergangsvorrichtung (108.1, 108.2; 208.1, 208.2) austauschbar ausgebildet ist oder derart veränderbar ausgebildet ist, dass sie in einem ersten Zustand zumindest einen Teil des Niveauübergangs von dem ersten Niveau zu dem zweiten Niveau herstellt und in einem zweiten Zustand zumindest einen Teil des Niveauübergangs von dem ersten Niveau zu einem dritten Niveau herstellt, wobei
- das erste Niveau ein Zwischenniveau (Z1; Z2) zwischen dem zweiten Niveau und einem dritten Niveau ist,
- das dritte Niveau ein zweites Standardeinstiegsniveau (EN2; EN3) für einen im Wesentlichen stufenfreien Einstieg von einem zweiten Standardbahnsteigniveau (BN2; BN3) ist und
- das erste Standardbahnsteigniveau (BN1; BN2) dem zweiten Standardbahnsteigniveau (BN2; BN3) unmittelbar benachbart ist.

2. Schienenfahrzeug nach Anspruch 1, **dadurch gekennzeichnet, dass**
- das erste Niveau im mittleren Drittel zwischen dem zweiten Niveau und dem dritten Niveau liegt
und/oder
- das erste Niveau im Wesentlichen mittig zwischen dem zweiten Niveau und dem dritten Niveau liegt.

3. Schienenfahrzeug nach einem der vorhergehenden Ansprüche, **dadurch gekennzeichnet, dass**
- das eine der beiden Standardeinstiegsniveaus (EN1) im Bereich von 590 mm ± 20 mm, insbesondere bei 590 mm, liegt und das andere der beiden Standardeinstiegsniveaus (EN2) im Bereich von 800 mm ± 20 mm, insbesondere bei 800 mm, liegt
oder
- das eine der beiden Standardeinstiegsniveaus (EN2) im Bereich von 800 mm ± 20 mm, insbesondere bei 800 mm, liegt und das andere der beiden Standardeinstiegsniveaus (EN3) im Bereich von 1000 mm ± 20 mm, insbesondere bei 1000 mm, liegt.

4. Schienenfahrzeug nach einem der vorhergehenden Ansprüche, **dadurch gekennzeichnet, dass**
- das eine der beiden Standardeinstiegsniveaus (EN1) im Bereich von 590 mm ± 20 mm, insbesondere bei 590 mm, liegt und das andere der beiden Standardeinstiegsniveaus (EN2) im Bereich von 800 mm ± 20 mm, insbesondere bei 800 mm, liegt und
- das Zwischenniveau ein erstes Zwischenniveau (Z1) ist, das im Bereich von 695 mm ± 25 mm, insbesondere im Bereich von 695 mm ± 10 mm, vorzugsweise bei 695 mm, liegt
oder
- das eine der beiden Standardeinstiegsniveaus (EN2) im Bereich von 800 mm ± 20 mm, insbesondere bei 800 mm, liegt und das andere der beiden Standardeinstiegsniveaus (EN3) im Bereich von 1000 mm ± 20 mm, insbesondere bei 1000 mm, liegt und
- das Zwischenniveau ein zweites Zwischenniveau (Z2) ist, das im Bereich von 900 mm ± 25 mm, insbesondere im Bereich von 900 mm ± 10 mm, insbesondere bei 900 mm, liegt.

5. Schienenfahrzeug nach einem der vorhergehenden Ansprüche, **dadurch gekennzeichnet, dass**
- ein erstes Zwischenniveau (Z1) und ein zweites Zwischenniveau (Z2) vorgesehen sind, wobei das erste Zwischenniveau (Z1) unterhalb des zweiten Zwischenniveaus (Z2) liegt,
- der Wagenkasten über Distanzelemente auf wenigstens einem Fahrwerk (106) so abgestützt ist, dass der Reisebereich (103.2) auf dem zweiten Zwischenniveau (Z2) liegt, und
- die Distanzelemente so ausgebildet sind, dass der Reisebereich (103.2) nach einem Entfernen der Distanzelemente auf dem ersten Zwischenniveau (Z1) liegt.

6. Schienenfahrzeug nach einem der vorhergehenden Ansprüche, **dadurch gekennzeichnet, dass**
- das eine der beiden Standardbahnsteigniveaus (BN1) im Bereich von 550 mm ± 20 mm, insbesondere bei 550 mm, liegt und das andere der beiden Standardbahnsteigniveaus (BN2) im Bereich von 760 mm ± 20 mm, insbesondere bei 760 mm, liegt
oder
- das eine der beiden Standardbahnsteigniveaus (BN2) im Bereich von 760 mm ± 20 mm, insbesondere bei 760 mm, liegt und das andere der beiden Standardbahnsteigniveaus (BN3) im Bereich von 960 mm ± 20 mm, insbesondere bei 960 mm, liegt.

7. Schienenfahrzeug nach einem der vorhergehenden Ansprüche, **dadurch gekennzeichnet, dass**
- die Übergangsvorrichtung (108.1, 108.2; 208.1, 208.2) insbesondere wenigstens eine Rampe und/oder wenigstens eine Stufe umfasst.

8. Schienenfahrzeug nach Anspruch 7, **dadurch gekennzeichnet, dass**
- wenigstens eine Übergangsvorrichtung (108.1, 108.2) im Einstiegsbereich (103.1) angeordnet ist
und/oder
- der Reisebereich (203.2) ausgehend von dem Einstiegsbereich (203.1) über wenigstens einen Flurbereich (203.5) zugänglich ist und
- wenigstens eine Übergangsvorrichtung (208.1, 208.2) in dem Flurbereich (203.5) angeordnet ist,
wobei
- insbesondere wenigstens ein Teil des Fußbodens (104; 204) im Einstiegsbereich (103.1; 203.1), insbesondere der gesamte Fußboden im Einstiegsbereich (203.1), und/oder wenigstens ein Teil des Fußbodens (204) im Flurbereich (203.5), insbesondere der gesamte Fußboden im Flurbereich (203.5), austauschbar ausgebildet ist.

9. Schienenfahrzeug nach einem der vorhergehenden Ansprüche, **dadurch gekennzeichnet, dass**
- der Reisebereich (103.2) wenigstens einen Umrüstbereich (103.3) aufweist, der zur Umrüstung zum Einstiegsbereich vorbereitet ist,
wobei insbesondere
- der Wagenkasten (102) im Umrüstbereich (103.3) ein Seitenwandmodul (102.2) aufweist,
- der Wagenkasten (102) und/oder das Seitenwandmodul (102.2) zum Austausch des Seitenwandmoduls (102.2) gegen ein Einstiegstürmodul vorbereitet sind,
- wenigstens ein Teil des Fußbodens (104) im Umrüstbereich (103.3), insbesondere der gesamte Fußboden im Umrüstbereich (103.3), austauschbar ausgebildet ist.

10. Schienenfahrzeug nach einem der vorhergehenden Ansprüche, **dadurch gekennzeichnet, dass** der Reisebereich mit Sitzen und/oder Gepäckablagen ausgestattet ist.

11. Umrüstsatz zur Umrüstung eines Schienenfahrzeugs mit
- einem Schienenfahrzeug (101; 201) nach einem der vorhergehenden Ansprüche mit wenigstens einem einen Teil des Fußbodens (104; 204) des Schienenfahrzeugs (101; 201) bildenden Austauschmodul (108.1; 208.1) und
- wenigstens einem Umrüstmodul (108.2; 208.2), das zur Bildung eines Teils des Fußbodens (104; 204) des Schienenfahrzeugs (101; 201) ausgebildet ist, wobei
- das Austauschmodul (108.1; 208.1) gegen das Umrüstmodul (108.2; 208.2) austauschbar ist.

12. Umrüstsatz nach Anspruch 11, **dadurch gekennzeichnet, dass**
- ein erstes Austauschmodul die wenigstens eine Übergangsvorrichtung (108.1; 208.1) ausbildet, welche zumindest einen Teil des Niveauübergangs von dem ersten Niveau zu dem zweiten Niveau herstellt, und
- ein erstes Umrüstmodul wenigstens eine Übergangsvorrichtung (108.2; 208.2) ausbildet, welche zumindest einen Teil des Niveauübergangs von dem ersten Niveau zu dem dritten Niveau herstellt, wobei
- das erste Austauschmodul durch das erste Umrüstmodul austauschbar ist und
- die Übergangsvorrichtung (108.1, 108.2; 208.1, 208.2) insbesondere wenigstens eine Rampe und/oder wenigstens eine Stufe umfasst.

13. Umrüstsatz nach Anspruch 12, **dadurch gekennzeichnet, dass**
- das Austauschmodul wenigstens eine Übergangsvorrichtung (108.1) im Einstiegsbereich (103.1) ausbildet
und/oder
- der Reisebereich (203.2) ausgehend von dem Einstiegsbereich (203.1) über wenigstens einen Flurbereich (203.5) zugänglich ist und
- das Austauschmodul wenigstens eine Übergangsvorrichtung (208.1) in dem Flurbereich (203.5) ausbildet,
wobei insbesondere
- das Austauschmodul wenigstens ein Teil des Fußbodens (104; 204) im Einstiegsbereich (103.1; 203.1), insbesondere den gesamten Fußboden im Einstiegsbereich (103.1; 203.1), ausbildet
und/oder
- das Austauschmodul wenigstens ein Teil des Fußbodens (204) im Flurbereich (203.5), insbesondere den gesamten Fußboden im Flurbereich (203.5), ausbildet.

14. Umrüstsatz nach einem der Ansprüche 11 bis 13, **dadurch gekennzeichnet, dass**
- der Reisebereich (103.2) des Schienenfahrzeugs (101) wenigstens einen Umrüstbereich (103.3) aufweist, der zur Umrüstung zum Einstiegsbereich vorbereitet ist, und
- das Austauschmodul (104.4, 104.5) wenigstens einen Teil des Fußbodens (104) im Umrüstbereich, insbesondere den gesamten Fußboden im Umrüstbereich, ausbildet.
- das Umrüstmodul wenigstens einen Teil eines Fußbodens für einen Einstiegsbereich, insbesondere den gesamten Fußboden für einen Einstiegsbereich, ausbildet,
wobei insbesondere
- ein Einstiegstürmodul vorgesehen ist und
- der Wagenkasten (102) im Umrüstbereich (103.3) ein Seitenwandmodul (102.2) aufweist, wobei
- der Wagenkasten (102) und/oder das Seitenwandmodul (102.2) zum Austausch des Seitenwandmoduls (102.2) gegen ein Einstiegstürmodul vorbereitet sind.

15. Umrüstsatz nach einem der Ansprüche 11 bis 14, **dadurch gekennzeichnet, dass**
- ein erstes Zwischenniveau (Z1) und ein zweites Zwischenniveau (Z2) vorgesehen sind, wobei das erste Zwischenniveau (Z1) unterhalb des zweiten Zwischenniveaus (Z2) liegt, und
- Distanzelemente vorgesehen sind, über die der Wagenkasten (102) auf wenigstens einem Fahrwerk (106) abstützbar ist, wobei
- der Reisebereich (103.2) auf dem zweiten Zwischenniveau (Z2) liegt, wenn die Distanzelemente zwischen den Wagenkasten (102) und das Fahrwerk (106) eingesetzt sind, und
- der Reisebereich (103.2) auf dem ersten Zwischenniveau (Z1) liegt, wenn die Distanzelemente zwischen dem Wagenkasten (102) dem Fahrwerk (106) entfernt sind.

16. Verfahren zum Umrüsten eines Schienenfahrzeugs nach einem der Ansprüche 1 bis 10, **dadurch gekennzeichnet, dass** wenigstens ein Teil des Fußbodens (104; 204) des Schienenfahrzeugs (101; 201) durch den Austausch oder die Veränderung der Übergangsvorrichtung (108.1, 108.2; 208.1, 208.2) so modifiziert wird, dass an Stelle eines Niveauübergangs von dem ersten Niveau zu dem zweiten Niveau ein Niveauübergang von dem ersten Niveau zu dem dritten Niveau hergestellt ist.

17. Verfahren nach Anspruch 16, **dadurch gekennzeichnet, dass**
- wenigstens ein erster Niveauübergangsteil des Fußbodens (104; 204) des Schienenfahrzeugs (101; 201), der zumindest einen Teil des Niveauübergangs von dem ersten Niveau zu dem zweiten Niveau herstellt, aus dem Schienenfahrzeug (101; 201) entfernt wird und
- wenigstens ein zweiter Niveauübergangsteil in das Schienenfahrzeug (101; 201) eingesetzt wird, der zumindest einen Teil des Niveauübergangs von dem ersten Niveau zu dem dritten Niveau herstellt, wobei
- insbesondere der erste Niveauübergangsteil durch den zweiten Niveauübergangsteil ausgetauscht wird,
- insbesondere der erste Niveauübergangsteil wenigstens ein Austauschmodul (108.1; 208.1) umfasst und
- das Austauschmodul (108.1; 208.1) gegen ein Umrüstmodul (108.2; 208.2) des zweiten Niveauübergangsteils ausgetauscht wird.

18. Verfahren nach einem der Ansprüche16 oder 17, **dadurch gekennzeichnet, dass**
- wenigstens ein erster Niveauübergangsteil im Einstiegsbereich (103.1) entfernt, insbesondere ausgetauscht, wird
und/oder
- der Reisebereich (203.2) ausgehend von dem Einstiegsbereich (203.1) über wenigstens einen Flurbereich (203.5) zugänglich ist und
- wenigstens ein erster Niveauübergangsteil in dem Flurbereich (205.3) entfernt, insbesondere ausgetauscht, wird.

19. Verfahren nach einem der Ansprüche 16 bis 18, **dadurch gekennzeichnet, dass**
- wenigstens ein Teil des Fußbodens (104; 204) im Einstiegsbereich (103.1; 203.1), insbesondere den gesamten Fußboden im Einstiegsbereich (103.1; 203.1), ausgetauscht wird
und/oder
- der Reisebereich (203.2) ausgehend von dem Einstiegsbereich (203.1) über wenigstens einen Flurbereich (203.5) zugänglich ist und
- wenigstens ein Teil des Fußbodens (204) im Flurbereich (203.5), insbesondere den gesamten Fußboden im Flurbereich (203.5), ausgetauscht wird.

20. Verfahren nach einem der Ansprüche 16 bis 19, **dadurch gekennzeichnet, dass**
- der Reisebereich (103.2) des Schienenfahrzeugs (101) wenigstens einen Umrüstbereich (103.3) aufweist, der zur Umrüstung zum Einstiegsbereich vorbereitet ist, und
- wenigstens einen Teil des Fußbodens (104) im Umrüstbereich (103.3), insbesondere der gesamte Fußboden im Umrüstbereich (103.3), durch wenigstens einen Teil eines Fußbodens für einen Einstiegsbereich, insbesondere durch einen vollständigen Fußboden für einen Einstiegsbereich, ausgetauscht wird, wobei insbesondere.
- der Wagenkasten (102) im Umrüstbereich ein Seitenwandmodul (102.2) aufweist und
- das Seitenwandmodul (102.2) gegen ein Einstiegstürmodul ausgetauscht wird.

21. Verfahren nach einem der Ansprüche 16 bis 20, **dadurch gekennzeichnet, dass**
- ein veränderbarer Teil (109) des Fußbodens (104) von einem ersten Zustand in einen zweiten Zustand gebracht wird, wobei
- der veränderbare Teil (109) des Fußbodens (104) in dem ersten Zustand zumindest einen Teil des Niveauübergangs von dem ersten Niveau zu dem zweiten Niveau herstellt und in einem zweiten Zustand zumindest einen Teil des Niveauübergangs von dem ersten Niveau zu dem dritten Niveau herstellt.

22. Verfahren nach einem der Ansprüche 16 bis 21, **dadurch gekennzeichnet, dass**
- ein erstes Zwischenniveau (Z1) und ein zweites Zwischenniveau (Z2) vorgesehen sind, wobei das erste Zwischenniveau (Z1) unterhalb des zweiten Zwischenniveaus (Z2) liegt, und
- Distanzelemente vorgesehen sind, über die der Wagenkasten (102) auf wenigstens einem Fahrwerk (106) abstützbar ist, wobei
- die Distanzelemente zwischen dem Wagenkasten (102) und dem Fahrwerk (106) eingesetzt werden, sodass der Reisebereich (102.2) auf dem zweiten Zwischenniveau (Z2) liegt, oder
- die Distanzelemente zwischen dem Wagenkasten (102) und dem Fahrwerk (106) entfernt werden, sodass der Reisebereich (103.2) auf dem ersten Zwischenniveau (Z1) liegt.

23. Verwendung eines Schienenfahrzeugs nach einem der Ansprüche 1 bis10 auf einem Schienennetz mit wenigstens einem ersten Standardbahnsteigniveau (BN1; BN2) und einem unmittelbar benachbarten zweiten Standardbahnsteigniveau (BN2; BN3), wobei insbesondere
- das eine der beiden Standardbahnsteigniveaus (BN1) im Bereich von 550 mm ± 20 mm, insbesondere bei 550 mm, liegt und das andere der beiden Standardbahnsteigniveaus (BN2) im Bereich von 760 mm ± 20 mm, insbesondere bei 760 mm, liegt
oder
- das eine der beiden Standardbahnsteigniveaus (BN2) im Bereich von 760 mm ± 20 mm, insbesondere bei 760 mm, liegt und das andere der beiden Standardbahnsteigniveaus (BN3) im Bereich von 960 mm ± 20 mm, insbesondere bei 960 mm, liegt.

## Claims

1. Rail vehicle having a car body (102; 202), which has an interior space (103; 203) with a floor (104; 204) and at least one entry door (105.1; 105.2; 205.1; 205.2), wherein
- the interior space (103; 203) has a travel zone (103.2; 203.2) and an entry zone (103.1; 203.1),
- the entry door (105.1; 105.2; 205.1; 205.2) is arranged in the entry zone (103.1; 203.1),
- the floor (104; 204) has a first level in the travel zone (103.2; 203.2) and a second level in the region of the entry door (105.1; 105.2; 205.1; 205.2), said second level being different from the first level,
- the second level is a first standard entry level (EN1; EN2) for a substantially stepless entry from a first standard platform level (BN1),
- at least one transition device (108.1; 108.2; 208.1; 208.2) is provided, which establishes at least part of the level transition from the first level to the second level,
**characterised in that**
- the transition device (108.1; 108.2; 208.1; 208.2) is configured to be replaceable or configured to be modifiable such that, in a first state it establishes at least part of the level transition from the first level to the second level and, in a second state, it establishes at least part of the level transition from the first level to a third level, wherein
- the first level is an intermediate level (Z1; Z2) between the second level and a third level,
- the third level is a second standard entry level (EN2; EN3) for a substantially stepless entry from a second standard platform level (BN2; BN3) and
- the first standard platform level (BN1; BN2) is directly adjacent to the second standard platform level (BN2; BN3).

2. Rail vehicle according to claim 1, **characterised in that**
- the first level is located in the middle third between the second level and the third level,
and/or
- the first level is substantially central between the second level and the third level.

3. Rail vehicle according to any one of the preceding claims, **characterised in that**
- one of the two standard entry levels (EN1) is in the region of 590 mm ± 20 mm, in particular at 590 mm, and the other of the two standard entry levels (EN2) is in the region of 800 mm ± 20 mm, in particular at 800 mm,
or
- one of the two standard entry levels (EN2) is in the region of 800 mm ± 20 mm, in particular at 800 mm, and the other of the two standard entry levels (EN3) is in the region of 1000 mm ± 20 mm, in particular at 1000 mm.

4. Rail vehicle according to any one of the preceding claims, **characterised in that**
- one of the two standard entry levels (EN1) is in the region of 590 mm ± 20 mm, in particular at 590 mm, and the other of the two standard entry levels (EN2) is in the region of 800 mm ± 20 mm, in particular at 800 mm, and
- the intermediate level is a first intermediate level (Z1), which is in the region of 695 mm ± 25 mm, in particularl in the region of 695 mm ± 10 mm, preferably at 695 mm,
or
- one of the two standard entry levels (EN2) is in the region of 800 mm ± 20 mm, in particular 800 mm, and the other of the two standard entry levels (EN3) is in the region of 1000 mm ± 20 mm, in particular at 1000 mm and
- the intermediate level is a second intermediate level (Z2), which is in the region of 900 mm ± 25 mm, in particular 900 mm ± 10 mm, in particular at 900 mm.

5. Rail vehicle according to any one of the preceding claims, **characterised in that**
- a first intermediate level (Z1) and a second intermediate level (Z2) are provided, wherein the first intermediate level (Z1) is located below the second intermediate level (Z2),
- the car body is supported via spacer elements on at least one running gear (106) such that the travel zone (103.2) is located on the second intermediate level (Z2), and
- the spacer elements are configured such that the travel zone (103.2) is located on the first intermediate level (Z1) following the removal of said spacer elements.

6. Rail vehicle according to any one of the preceding claims, **characterised in that**
- one of the two standard platform levels (BN1) is in the region of 550 mm ± 20 mm, in particular at 550 mm, and the other of the two standard platform levels (BN2) is in the region of 760 mm ± 20 mm, in particular at 760 mm,
or
- one of the two standard platform levels (BN2) is in the region of 760 mm ± 20 mm, in particular at 760 mm, and the other of the two standard platform levels (BN3) is in the region of 960 mm ± 20 mm, in particular at 960 mm.

7. Rail vehicle according to any one of the preceding claims, **characterised in that**
- the transition device (108.1, 108.2; 208.1, 208.2), in particular, comprises at least one ramp and/or at least one step.

8. Rail vehicle according to claim 7, **characterised in that**
- at least one transition device (108.1, 108.2) is arranged in the entry zone (103.1)
and/or
- the travel zone (203.2), proceeding from the entry zone (203.1), is accessible via at least one corridor zone (203.5) and
- at least one transition device (208.1, 208.2) is arranged in the corridor zone (203.5),
wherein
- in particular at least one section of the floor (104; 204) in the entry zone (103.1; 203.1), in particular the entire floor in the entry zone (203.1), and/or at least part of the floor (204) in the corridor zone (203.5), in particular the entire floor in the corridor zone (203.5), is configured to be replaceable.

9. Rail vehicle according to any one of the preceding claims, **characterised in that**
- the travel zone (103.2) has at least one conversion zone (103.3), which is configured for conversion into an entry zone,
wherein, in particular,
- the car body (102) has a side wall module (102.2) in the conversion zone (103.3),
- the car body (102) and/or the side wall module (102.2) are prepared for the replacement of the side wall module (102.2) by a door module,
- at least part of the floor (104) in the conversion zone (103.3), in particular the entire floor in the conversion zone (103.3), is configured to be replaceable.

10. Rail vehicle according to any one of the preceding claims, **characterised in that** the travel zone is equipped with seats and/or luggage racks.

11. Conversion kit for converting a rail vehicle with
- a rail vehicle (101; 201) according to any one of the preceding claims having at least one exchange module (108.1; 208.1) forming part of the floor (104; 204) of the rail vehicle (101; 201) and
- at least one conversion module (108.2; 208.2) which is configured to form part of the floor (104; 204) of the rail vehicle (101; 201), wherein
- the exchange module (108.1; 208.1) can be replaced by the conversion module (108.2; 208.2).

12. Conversion kit according to claim 11, **characterised in that**
- a first exchange module forms the at least one transition device (108.1; 208.1), which establishes at least part of the level transition from the first level to the second level, and
- a first conversion module forms at least one transition device (108.2; 208.2), which establishes at least part of the level transition from the first level to the third level, wherein
- the first exchange module can be replaced by the first conversion module and
- the transition device (108.1, 108.2; 208.1, 208.2), in particular, comprises at least a ramp and/or at least one step.

13. Conversion kit according to claim 12, **characterised in that**
- the exchange module forms at least one transition device (108.1) in the entry zone (103.1)
and/or
- the travel zone (203.2), proceeding from the entry zone (203.1), is accessible via at least one corridor zone (203.5) and
- the exchange module forms at least one transition device (208.1) in the corridor zone (203.5),
wherein, in particular,
- the exchange module forms at least part of the floor (104; 204) in the entry zone (103.1; 203.1 in particular the entire floor in the entry zone (103.1; 203.1),
and/or
- the exchange module forms at least part of the floor (204) in the corridor zone (203.5), in particular the entire floor in the corridor zone (203.5).

14. Conversion kit according to any one of claims 11 to 13, **characterised in that**
- the travel zone (103.2) of the rail vehicle (101) has at least one conversion zone (103.3), which is configured for conversion to an entry zone, and
- the exchange module (104.4, 104.5) forms at least part of the floor (104) in the conversion zone, in particular the entire floor in the conversion zone,
- the conversion module forms at least part of a floor for an entry zone, in particular the entire floor for an entry zone.
wherein, in particular,
- a door module is provided and
- the car body (102), in the conversion zone (103.3), has a side wall module (102.2), wherein
- the car body (102) and/or the side wall module (102.2) are configured for the replacement of the side wall module (102.2) by a door module.

15. Conversion kit according to any one of claims 11 to 14, **characterised in that**
- a first intermediate level (Z1) and a second intermediate level (Z2) are provided, wherein the first intermediate level (Z1) is located below the second intermediate level (Z2), and
- spacer elements are provided, via which the car body (102) can be supported on at least one running gear (106), wherein
- the travel zone (103.2) is located on the second intermediate level (12) if the spacer elements are inserted between the car body (102) and the running gear (106), and
- the travel zone (102.3) is located on the first intermediate level (11) if the spacer elements between the car body (102) and the running gear (106) are removed.

16. Method for converting a rail vehicle according to any one of claims 1 to 10, **characterised in that** at least part of the floor (104; 204) of the rail vehicle (101; 201) is modified by the replacement or modification of the transition device (108.1, 108.2; 208.1, 208.2) such that a level transition is established from the first level to the third level instead of a level transition from the first level to the second level.

17. Method according to claim 16, **characterised in that**
- at least a first level transition part of the floor (104; 204) of the rail vehicle (101; 201 which establishes at least part of the level transition from the first level to the second level, is removed from the rail vehicle (101; 102) and
- at least a second level transition part is inserted in the rail vehicle (101; 102), which establishes at least part of the level transition from the first level to the third level, wherein,
- in particular, the first level transition part is replaced by the second level transition part,
- in particular, the first level transition part comprises at least one exchange module (108.1; 208.1) and
- the exchange module (108.1; 208.1) is replaced by a conversion module (108.2; 208.2) of the second transition part.

18. Method according to any one of claims 16 or 17, **characterised in that**
- at least one first level transition part in the entry zone (103.1) is removed, in particular replaced,
and/or
- the travel zone (203.2), proceeding from the entry zone (203.1 is accessible via at least one corridor zone (203.5) and
- at least one first level transition part in the corridor zone (205.3) is removed, in particular replaced.

19. Method according to any one of claims 16 to 18, **characterised in that**
- at least part of the floor (104; 204) in the entry zone (103.1; 203.1 in in particular the entire floor in the entry zone (103.1; 203.1), is replaced
and/or
- the travel zone (203.2), proceeding from the entry zone (203.1), is accessible via at least one corridor zone (203.5) and
- at least part of the floor (204) in the corridor zone (203.5), in particular the entire floor in the corridor zone (203.5), is replaced.

20. Method according to any one of claims 16 to 19, **characterised in that**
- the travel zone (103.2) of the rail vehicle (101) has at least one conversion zone (103.3), which is configured for conversion into an entry zone, and
- at least part of the floor (104) in the conversion zone (103.3), in particular the entire floor in the conversion zone (103.3), is replaced by at least part of a floor for an entry zone, in particular by an entire floor for an entry zone,
wherein, in particular,
- the car body (102) has a side wall module (102.2) in the conversion zone and
- the side wall module (102.2) is replaced by a door module.

21. Method according to any one of claims 16 to 20, **characterised in that**
- a modifiable part (109) of the floor (104) is brought from a first state to a second state, wherein
- said modifiable part (109) of the floor (104), in the first state, establishes at least part of the level transition from the first level to the second level and, in the second state, establishes at least part of the level transition from the first level to the third level.

22. Method according to any of claims 16 to 21, **characterised in that**
- a first intermediate level (Z1) and a second intermediate level (12) are provided, wherein the first intermediate level (Z1) is located below the second intermediate level (Z2), and
- spacer elements are provided, via which the car body (102) can be supported on at least one running gear (106), wherein
- the spacer elements are inserted between the car body (102) and the running gear (106), such that the travel zone (102.2) is located on the second intermediate level (Z2), or
- the spacer elements between the car body (102) and the running gear (106) are removed, such that the travel zone (103.2) is located on the first intermediate level (Z1).

23. Use of a rail vehicle according to any one of claims 1 to 10 on a rail network having at least one first standard platform level (BN1; BN2) and a directly adjacent second standard platform level (BN2; BN3), wherein, in particular,
- one of the two standard platform levels (BN1) is in the region of 550 mm ± 20 mm, in particular at 550 mm, and the other of the two standard platform levels (BN2) is in the region of 760 mm ± 20 mm, in particular at 760 mm,
or
- one of the two standard platform levels (BN2) is in the region of 760 mm ± 20 mm, in particular at 760 mm, and the other of the two standard platform levels (BN3) is in the region of 960 mm ± 20 mm, in particular at 960 mm.

## Revendications

1. Véhicule ferroviaire avec d'une caisse de wagon (102; 202) qui a un habitacle (103; 203) avec un plancher (104; 204) et au moins une porte d'accès (105.1, 105.2; 205.1, 205.2), dans lequel
- l'habitacle (103; 203) présente une zone de voyage (103.2; 203.2) et une zone d'accès (103.1; 203.1),
- la porte d'accès (105.1, 105.2; 205.1, 205.2) est placée dans la zone d'accès (103.1; 203.1),
- le plancher (104; 204), dans la zone de voyage (103.2; 203.2), présente un premier niveau et, dans la zone de la porte d'accès (105.1, 105.2; 205.1, 205.2), présente un deuxième niveau, qui est différent du premier niveau,
- le deuxième niveau est un premier niveau d'accès standard (EN1; EN2) qui permet un accès essentiellement sans marche depuis un premier niveau de quai standard (BN1),
- il est prévu au moins un dispositif de transition (108.1, 108.2; 208.1; 208.2) qui crée au moins une partie de la transition de niveau du premier niveau au deuxième niveau,
**caractérisé en ce que**
- le dispositif de transition (108.1, 108.2; 208.1; 208.2) est remplaçable ou modifiable de telle sorte que, dans un premier état, il crée au moins une partie de la transition de niveau du premier niveau au deuxième niveau et, dans un deuxième état, il crée au moins une partie de la transition de niveau du premier niveau à un troisième niveau, dans lequel
- le premier niveau est un niveau intermédiaire (Z1; Z2) entre le deuxième niveau et un troisième niveau,
- le troisième niveau est un deuxième niveau d'accès standard (EN2; EN3) permettant un accès essentiellement sans marche depuis un deuxième niveau de quai standard (BN2; BN3) et
- le premier niveau de quai standard (BN1; BN2) est directement adjacent au deuxième niveau de quai standard (BN2; BN3).

2. Véhicule ferroviaire selon la revendication 1, **caractérisé en ce que**
- le premier niveau se situe dans le tiers médian entre le deuxième et le troisième niveau
et/ou
- le premier niveau se situe sensiblement au milieu entre le deuxième niveau et le troisième niveau.

3. Véhicule ferroviaire selon l'une des revendications précédentes, **caractérisé en ce que**
- l'un des deux niveaux d'accès standard (EN1) se situe dans la zone de 590 mm ± 20 mm, en particulier à 590 mm, et l'autre niveau d'accès standard (EN2) se situe dans la zone de 800 mm ± 20 mm, en particulier à 800 mm,
ou
- l'un des deux niveaux d'accès standard (EN2) se situe dans la zone de 800 mm ± 20 mm, en particulier à 800 mm, et l'autre niveau d'accès standard (EN3) se situe dans la zone de 1000 mm ± 20 mm, en particulier à 1000 mm.

4. Véhicule ferroviaire selon l'une des revendications précédentes, **caractérisée en ce que**
- l'un des deux niveaux d'accès standard (EN1) se situe dans la zone de 590 mm ± 20 mm, en particulier à 590 mm, et l'autre niveau d'accès standard (EN2) se situe dans la zone de 800 mm ± 20 mm, en particulier à 800 mm, et
- le niveau intermédiaire est un premier niveau intermédiaire (Z1), qui se situe dans la zone de 695 mm ± 25 mm, en particulier dans la zone de 695 mm ± 10 mm, de préférence à 695 mm,
ou
- l'un des deux niveaux d'accès standard (EN2) se situe dans la zone de 800 mm ± 20 mm, en particulier à 800 mm, et l'autre niveau d'accès standard (EN3) se situe dans la zone de 1000 mm ± 20 mm, en particulier à 1000 mm, et
- le niveau intermédiaire est un deuxième niveau intermédiaire (Z2), qui se situe dans la zone de 900 mm ± 25 mm, en particulier dans la zone de 900 mm ± 10 mm, en particulier à 900 mm.

5. Véhicule ferroviaire selon l'une des revendications précédentes, **caractérisé en ce que**
- un premier niveau intermédiaire (Z1) et un deuxième niveau intermédiaire (Z2) sont prévus, étant précisé que le premier niveau intermédiaire (Z1) se situe au-dessous du deuxième niveau intermédiaire (Z2),
- la caisse de wagon est appuyée sur au moins un train de roulement (106) par le biais d'éléments entretoises de telle sorte que la zone de voyage (103.2) se situe au deuxième niveau intermédiaire (Z2), et
- les éléments entretoises sont conçues de telle façon que la zone de voyage (103.2), après le retrait des éléments entretoises, se situe au premier niveau intermédiaire (Z1).

6. Véhicule ferroviaire selon l'une des revendications précédentes, **caractérisé en ce que**
- l'un des deux niveaux de quai standard (BN1) se situe dans la zone de 550 mm ± 20 mm, en particulier à 550 mm, et l'autre niveau de quai standard (BN2) se situe dans la zone de 760 mm ± 20 mm, en particulier à 760 mm
ou
- l'un des deux niveaux de quai standard (BN2) se situe dans la zone de 760 mm ± 20 mm, en particulier à 760 mm, et l'autre niveau de quai standard (BN3) se situe dans la zone de 960 mm ± 20 mm, en particulier à 960 mm.

7. Véhicule ferroviaire selon l'une des revendications précédentes, **caractérisé en ce que**
- le dispositif de transition (108.1, 108.2; 208.1; 208.2), en particulier, comprend au moins une rampe et/ou au moins une marche.

8. Véhicule ferroviaire selon la revendication 7, **caractérisé en ce que**
- au moins un dispositif de transition (108.1, 108.2) est placé dans la zone d'accès (103.1)
et/ou
- la zone de voyage (203.2) est accessible depuis la zone d'accès (203.1) par au moins une zone de couloir (203.5), et
- au moins un dispositif de transition (208.1, 208.2) est placé dans la zone de couloir (203.5),
dans lequel,
- en particulier, au moins une partie du plancher (104; 204) de la zone d'accès (103.1; 203.1), en particulier l'ensemble du plancher de la zone d'accès (203.1), et/ou au moins une partie du plancher (204) de la zone de couloir (203.5), en particulier l'ensemble du plancher de la zone de couloir (203.5), sont configurés de manière remplaçable.

9. Véhicule ferroviaire selon l'une des revendications précédentes, **caractérisé en ce que**
- la zone de voyage (103.2) présente au moins une zone de conversion (103.3) configurée pour la transformation en zone d'accès,
dans lequel, en particulier,
- la caisse de wagon (102), dans la zone de conversion (103.3), présente un module de paroi latérale (102.2),
- la caisse de wagon (102) et/ou le module de paroi latérale (102.2) sont préparés pour le remplacement du module de paroi latérale (102.2) par un module de porte d'accès,
- au moins une partie du plancher (104) dans la zone de conversion (103. 3), en particulier l'ensemble du plancher de la zone de conversion (103.3) est configurée de manière remplaçable.

10. Véhicule ferroviaire selon l'une des revendications précédentes, **caractérisé en ce que** la zone de voyage est équipée de sièges et/ou de porte-bagages.

11. Kit de conversion pour la conversion d'un véhicule ferroviaire, avec
- un véhicule ferroviaire (101; 201) selon l'une des revendications précédentes, avec au moins un module d'échange (108.1; 208.1) formant une partie du plancher (104; 204) du véhicule ferroviaire (101; 201), et
- au moins un module de conversion (108.2; 208.2) conçu pour former une partie du plancher (104; 204) du véhicule ferroviaire (101; 201), dans lequel
- le module d'échange (108.1; 208.1) peut être remplacé par le module de conversion (108.2; 208.2).

12. Kit de conversion selon la revendication 11, **caractérisé en ce que**
- un premier module d'échange forme l'au moins un dispositif de transition (108.1; 1; 208.1) qui produit au moins une partie de la transition de niveau du premier niveau au deuxième niveau, et
- un premier module de conversion constitue au moins un dispositif de transition (108.2; 208.2) qui produit au moins une partie de la transition de niveau du premier niveau au troisième niveau, dans lequel
- le premier module d'échange peut être remplacé par le premier module de conversion, et
- le dispositif de transition (108.1, 108.2; 208.1, 208.2), en particulier, comprend au moins une rampe et/ou au moins une marche.

13. Kit de conversion selon la revendication 12, **caractérisé en ce que**
- le module d'échange forme au moins un dispositif de transition (108.1) dans la zone d'accès (103.1)
et/ou
- la zone de voyage (203.2) est accessible depuis la zone d'accès (203.1) via au moins une zone de couloir (203.5) et
- le module d'échange constitue au moins un dispositif de transition (208.1) dans la zone de couloir (203. 5),
dans lequel, en particulier,
- le module d'échange forme au moins une partie du plancher (104; 204) de la zone d'accès (103.1; 203.1), en particulier l'ensemble du plancher de la zone d'accès (103.1; 203.1),
et/ou
- le module d'échange forme au moins une partie du plancher (204) de la zone de couloir (203.5), en particulier l'ensemble du plancher de la zone de couloir (203.5).

14. Kit de conversion selon l'une des revendications 11 à 13, **caractérisé en ce que**
- la zone de voyage (103. 2) du véhicule ferroviaire (101) présente au moins une zone de conversion (103.3) configurée pour la conversion en zone d'accès, et
- le module d'échange (104.4,104.5) forme au moins une partie du plancher (104) de la zone de conversion, en particulier l'ensemble du plancher de la zone de conversion,
- le module de conversion forme au moins une partie du plancher pour une zone d'accès, en particulier l'ensemble du plancher pour une zone d'accès,
dans lequel, en particulier,
- un module de porte d'accès est prévu et
- la caisse de wagon (102) de la zone de conversion (103. 3) présente un module de paroi latérale (102.2), dans lequel
- la caisse de wagon (102) et/ou le module de paroi latérale (102.2) est destiné au remplacement du module de paroi latérale (102.2) par un module de porte d'accès.

15. Kit de conversion selon l'une des revendications 11 à 14, **caractérisé en ce que**
- un premier niveau intermédiaire (Z1) et un deuxième niveau intermédiaire (Z2) sont prévus, dans lequel le premier niveau intermédiaire (Z1) se situe au-dessous du deuxième niveau intermédiaire (Z2), et
- des éléments entretoise sont prévues, à travers lesquels la caisse de wagon (102) peut être appuyée sur au moins un train de roulement (106), dans lequel
- la zone de voyage (103.2) se situe au deuxième niveau intermédiaire (Z2) lorsque les éléments entretoise sont insérés entre la caisse de wagon (102) et le train de roulement (106), et
- la zone de voyage (103.2) se situe au premier niveau intermédiaire (Z1) lorsque les éléments entretoise entre la caisse de wagon (102) et le train de roulement (106) sont retirés.

16. Procédé de conversion d'un véhicule ferroviaire selon l'une des revendications 1 à 10, **caractérisé en ce qu'**au moins une partie du plancher (104; 204) du véhicule ferroviaire (101; 201) est modifié par le remplacement ou la modification du dispositif de transition (108.1, 108.2; 208.1; 208.2) de telle sorte qu'au lieu d'une transition de niveau du premier niveau au deuxième niveau, une transition de niveau du premier niveau au troisième niveau est créée.

17. Procédé selon la revendication 16, **caractérisé en ce que**
- au moins un premier élément de transition de niveau du plancher (104; 204) du véhicule ferroviaire (101; 201), qui crée au moins une partie de la transition de niveau du premier niveau au deuxième niveau, est retirée du véhicule ferroviaire (101; 201), et
- au moins un deuxième élément de transition de niveau, qui crée au moins une partie de la transition de niveau du premier niveau au troisième niveau, est inséré dans le véhicule (101: 201), dans lequel,
- en particulier, le premier élément de transition de niveau est remplacé par le deuxième élément de transition de niveau,
- en particulier, le premier élément de transition de niveau comprend au moins un module d'échange (108.1; 208.1) et
- le module d'échange (108.1; 208.1) est remplacé par un module de conversion (108.2; 208.2) du deuxième élément de transition de niveau.

18. Procédé selon l'une des revendications 16 ou 17, **caractérisé en ce que**
- au moins un premier élément de transition de niveau dans la zone d'accès (103.1) est retiré, en particulier remplacé,
et/ou
- la zone de voyage (203. 2) est accessible depuis la zone d'accès (203.1) via au moins une zone de couloir (203.5) et
- au moins un premier élément de transition de niveau de la zone de couloir (205. 3) est retiré, en particulier remplacé.

19. Procédé selon l'une des revendications 16 à 18, **caractérisé en ce que**
- au moins une partie du plancher (104; 204) de la zone d'accès (103.1; 203.1), en particulier l'ensemble du plancher de la zone d'accès (103.1; 203.1), est remplacée
et/ou
- la zone de voyage (203. 2) est accessible depuis la zone d'accès (203.1) via au moins une zone de couloir (203.5) et
- au moins une partie du plancher (204) de la zone de couloir (203.5), en particulier l'ensemble du plancher de la zone de couloir (203.5), est remplacée.

20. Procédé selon l'une des revendications 16 à 19, **caractérisé en ce que**
- la zone de voyage (103.2) du véhicule ferroviaire (101) présente au moins une zone de conversion (103.3) configurée pour la transformation en zone d'accès, et
- au moins une partie du plancher (104) de la zone de conversion (103. 3), en particulier l'ensemble du plancher de la zone de conversion (103.3), est remplacé par au moins une partie d'un plancher pour une zone d'accès, en particulier par un plancher complet pour une zone d'accès,
dans lequel, en particulier,
- la caisse de wagon (102) présente, dans la zone de conversion (103.3), un module de paroi latérale (102.2) et
- le module de paroi latérale (102.2) est remplacé par un module de porte d'accès.

21. Procédé selon l'une des revendications 16 à 20, **caractérisé en ce que**
- une partie modifiable (109) du plancher (104) est actionnée de manière à passer d'un premier état à un deuxième état, dans lequel,
- la partie modifiable (109) du plancher (104), dans le premier état, crée au moins un élément de transition de niveau du premier niveau au deuxième niveau et, dans le deuxième état, crée au moins un élément de transition de niveau du premier niveau au troisième niveau.

22. Procédé selon l'une des revendications 16 à 21, **caractérisé en ce que**
- un premier niveau intermédiaire (Z1) et un deuxième niveau intermédiaire (Z2) sont prévus, dans lequel le premier niveau intermédiaire (Z1) est situé au-dessous du deuxième niveau intermédiaire (Z2), et
- des éléments entretoise sont prévus à travers lesquelles la caisse de wagon (102) peut-être appuyée sur au moins un train de roulement (106), dans lequel
- les entretoises sont insérées entre la caisse de wagon (102) et le train de roulement (106) de telle sorte que la zone de voyage (102.2) se situe au deuxième niveau intermédiaire (Z1), ou
- les entretoises entre la caisse de wagon (102) et le train de roulement (106) sont retirées de telle sorte que la zone de voyage (103. 2) se situe au premier niveau intermédiaire (Z1).

23. Utilisation d'un véhicule ferroviaire selon l'une des revendications 1 à 10 sur un réseau ferroviaire avec au moins un premier niveau de quai standard (BN1, BN2) et un deuxième niveau de quai standard directement adjacent (BN2 ; BN3), dans laquelle, en particulier,
- l'un des deux niveaux de quai standard (BN1) se situe dans la zone de 550 mm ± 20 mm, en particulier à 550 mm, et l'autre niveau de quai standard (BN2) se situe dans la zone de 760 mm ± 20 mm, en particulier à 760 mm
ou
- l'un des deux niveaux de quai standard (BN2) se situe dans la zone de 760 mm ± 20 mm, en particulier à 760 mm, et l'autre niveau de quai standard (BN3) se situe dans la zone de 960 mm ± 20 mm, en particulier à 960 mm.
